# EUROPÄISCHE PATENTANMELDUNG

(11) **EP 1 990 278 A1**
(43) Veröffentlichungstag der Anmeldung: **12.11.2008**
(21) Anmeldenummer: 07007757.3
(22) Anmeldetag: 17.04.2007
(51) Int. Cl.: B65B 9/22

(54) **Schlauchformeinrichtung und Verfahren zur Formung eines Folienhalbschlauchs**

(71) Anmelder: Hugo Beck Maschinenbau GmbH & Co. KG, 72581 Dettingen (DE)
(72) Erfinder: Dilger, Ulrich, 73257 Koengen (DE)
(74) Vertreter: Klocke, Peter

(57) **Zusammenfassung**

Schlauchformeinrichtung (1) für eine Horizontal-Verpackungsmaschine zur Längsfaltung einer endlosen Folienbahn (18) zu einem Folienhalbschlauch (3) mit einer oberen Formschulter (7) und einer unteren Formschulter (6), die obere und untere Formkanten (8,9,12,13) aufweisen. Die Schlauchformeinrichtung und das Verfahren ermöglichen eine quer zur Transportrichtung des Verpackungsguts angeordnete Übergabekante zwischen einem Zuführband und der Schlauchformeinrichtung, was den Aufbau der Schlauchformeinrichtung und des Zuführbandes im Bereich der Übergabestelle vereinfacht und eine sichere Produktübergabe gewährleistet.

## Beschreibung

Die Erfindung betrifft eine Schlauchformeinrichtung zur Formung eines längsgefalteten Folienhalbschlauches mit einer Unterfolie und einer Oberfolie aus einer bewegten endlosen Folienbahn mit im wesentlichen flächiger oberer und unterer Formschulter mit oberen und unteren Formkanten für eine Horizontal-Verpackungsmaschine.

Diesen bekannten Schlauchformeinrichtungen wird üblicherweise rechtwinklig zu der Transportrichtung des Verpackungsguts von einer Vorratsrolle eine Folienbahn als Halbschlauch zugeführt und mittels der Schlauchformeinrichtung in die Verpackungsrichtung der Maschine 90° umgelenkt, wobei im Bereich der Schlauchformeinrichtung üblicherweise das Verpackungsgut zwischen die Oberfolie und die Unterfolie gebracht wird. Die Schlauchformeinrichtung weist hierzu eine im wesentlichen flächige obere Formschulter und eine im wesentlichen flächige untere Formschulter, die unter einem Winkel von 45° zu der Transportrichtung angeordnet sind, auf. Zur Verbesserung der Folienführung können die Formschultern aus der Fläche herausragende Kanten und Führungen aufweisen. Das Verpackungsgut wird über ein Zuführband in den Bereich der Schlauchformeinrichtung gebracht und in diesem Bereich von dem Transportband der Verpakkungsmaschine übernommen. Abhängig von den Anforderungen an das Verpakkungsgut, das Verpackungsmaterial und die Verpackungsgeschwindigkeit kann das Übergabeband in den Bereich zwischen die obere und untere Formschulter hineinragen oder davor enden. Bei der letzteren Ausführung bedeutet dies, dass die beiden mit 45° in die Transportbahn hineinragenden Formschultern oberhalb des Transportbandes der Maschine angeordnet sind.

Durch diese 45°-Anordnung stellt es bei verschiedenen Verpackungsgutarten und deren Ausrichtung beim Transport sowie den unterschiedlichen Geschwindigkeiten zwischen dem Zuführband und dem Transportband der Maschine ein Problem dar, dass das Verpackungsgut mit der gewünschten Geschwindigkeit und ohne Verkanten auf die Unterfolie zu befördern. Dies rührt daher, dass bei einer unter 45° zur Transportrichtung verlaufenden Übergabekante zwischen dem Zuführband und dem Transportband der Maschine ein Bereich entsteht, in dem das Verpackungsgut sich nur teilweise auf der Unterfolie befindet. Insbesondere wenn der Transport bei dem Zuführband mittels einer mehrspurigen Fingerkette erfolgt und das Zuführband variabel für verschiedene Produktbreiten verwendet werden soll, stellt dieser dadurch entstehende 45°-Bereich ein Problem für die saubere Produktführung dar. Dem wird in bestimmten Anwendungsfällen dadurch begegnet, dass in dem 45°-Bereich zusätzliche Transportrollen angeordnet werden und dadurch eine symetrische Übergabekante realisiert wird.

Der vorliegenden Erfindung liegt daher die Aufgabe zugrunde, eine Schlauchformeinrichtung und ein Verfahren zur Formung eines Folienhalbschlauches vorzuschlagen, bei dem eine senkrecht zur Transportrichtung vorgesehene Übergabekante zwischen dem Zuführband und dem Transportband der Verpackungsmaschine vorhanden ist, und dadurch das Verpackungsgut nach Verlassen des Zuführbandes über die ganze Breite des Verpackungsguts auf der Unterfolie des Folienhalbschlauches gelangt.

Diese Aufgabe wird erfindungsgemäß durch eine Schlauchformvorrichtung und ein Verfahren mit den Merkmalen des Anspruchs 1 bzw. des unabhängigen nebengeordneten Verfahrensanspruchs gelöst. Weitere vorteilhafte Ausgestaltungen sind den jeweiligen rückbezogenen Unteransprüchen zu entnehmen.

Gemäß der Erfindung weist die untere Formschulter eine erste untere Formkante und eine an die erste untere Formkante anschließende, um 45° zu dieser abgewinkelte zweite untere Formkante auf, die gemeinsam eine untere Formschulterspitze bilden. Parallel zu der unteren Formschulter ist eine obere Formschulter angeordnet, die eine erste obere Formkante und eine anschließende um 90° zu dieser abgewinkelte zweite obere Formkante aufweist und die eine obere Formschulterspitze bilden. Dabei verläuft die zweite obere Formkante parallel zu der zweiten unteren Formkante und die obere Formschulterspitze ist gegenüber der unteren Formschulterspitze um einen Winkel α zurückversetzt. Damit die Bildung des Folienhalbschlauches in der gewünschten Art und Weise erfolgen kann, muß die Folienbahn entgegen der Transportrichtung des Verpackungsguts unterhalb der unteren Formschulter bewegt und dann um die unteren Formkanten umgelenkt werden, wobei, wie gewünscht, die untere Formkante an der unteren Formschulter senkrecht zu der Transportrichtung des Verpackungsgutes und damit zu dem Zuführband anzuordnen ist Die Umlenkung um die erste unter Formkante erfolgt dann um 180° und um die zweite untere Formkante um einen Winkel größer 90° aber deutlich kleiner als 180°. Der Winkel ergibt sich aus der Parallelverschiebung der zweiten oberen Formkante zur zweiten unteren Formkante. Der Übergang des Verpackungsgutes von dem Zuführband auf die Unterfolie des Folienhalbschlauches erfolgt somit über die gesamte Breite des Verpackungsgutes. Ein seitliches Verdrehen des Verpackungsgutes bei bestimmten Größen ist damit ausgeschlossen, so dass beliebige Verpackungsgutbreiten auch beim Zuführen mehrspuriger Fingerketten problemlos übergeben werden können.

Ein weiterer Vorteil dieser Schlauchformeinrichtung liegt darin, dass nun die Zuführung der Folienbahn nicht mehr quer zur Transportrichtung erfolgt sondern über die gesamte Folienbreite entgegengesetzt zu der Transportrichtung. Die Vorratsrolle für die Folienbahn kann somit unterhalb der Schlauchformeinrichtung angeordnet werden und vorzugsweise mittels einer Umlenkeinrichtung unterhalb des Transportbandes der Verpackungsmaschine entgegengesetzt zur Transportrichtung des Verpackungsguts unterhalb der unteren Formschulter zu den unteren Formkanten der unteren Formschulter geführt werden. Dies vereinfacht den Aufbau der Lagerung der Vorratsrolle. Optional kann die Vorratsrolle auch unter 90°angeordnet werden. Dann ist die Folie besser zugänglich und es können größere Durchmesser gefahren werden. Dies bedeutet allerdings eine zusätzliche Umlenkung um 90° vor dem Erreichen der Formschulter.

Die untere und die obere Formschulter werden in üblicher Weise an dem hinteren, den Formschulterspitzen fernen Ende an einen Tragrahmen befestigt, wobei zusätzlich die obere Formschulter im Bereich der Formschulterspitzen in einen folienfreien Bereich einen Abstandhalter zur Gewährleistung einer ausreichenden Stabilität aufweisen kann.

Damit die unterschiedlichen Lauflängen zur Bildung der Ober- und der Unterfolie für den Folienhalbschlauch ausgeglichen werden, ist es erforderlich, dass die obere Formschulter mit der oberen Formschulterspitze gegenüber der unteren Formschulterspitze zurückversetzt ist. Zur Gewährleistung eines faltenfreien Verlaufs im Bereich der Formschultern, insbesondere der oberen Formschulter und eines geraden Verlaufs des Folienhalbschlauches beträgt gemäß einer bevorzugten Ausbildung der Winkel, mit dem die obere Formschulterspitze zurückversetzt ist, 67,5°.

Zur optimalen Führung der Folien bei unterschiedlichen Materialien kann es zusätzlich zweckmäßig sein, die Spitze der oberen Formschulter mit einer Biegung zu versehen, um damit eine bessere Abrundung zu erreichen. Dies ist insbesondere bei Polypropylenfolien vorteilhaft.

Gemäß einer bevorzugten Ausbildung ist die untere Formschulter als ungleichschenkliges Trapez ausgebildet, wobei die eine schräge Trapezkante die zweite untere Formkante darstellt und die gegenüberliege Kante grundsätzlich beliebig ausgestaltet sein kann, da ihr keine Bedeutung bei der Bildung des Halbschlauches zukommt.

Vorteilhafterweise ist die obere Formschulter als rechtwinkliges gleichschenkliges Dreieck ausgebildet, wobei hier, die Kante, die die Hypotenuse bildet, bei der Bildung des Halbschlauches keine Bedeutung zukommt. Die Führung der Folie erfolgt lediglich über die beiden Schenkel des Dreiecks, die die erste und zweite obere Formkante bilden.

Zur Höhenverstellung wird zweckmäßigerweise die obere Formschulter mit der oberen Formschulterspitze unter dem Winkel α parallel bewegt. Hierzu kann eine entsprechend geneigte Haltevorrichtung vorgesehen sein, an der die obere Formschulter bewegbar und in der gewünschten Höhe befestigbar ist. Für die Einstellung bei unterschiedlichen Höhen ist dazu erforderlich, dass die Vorratsrolle bzw. die Folienbahn so eingestellt werden, dass die untere Formschulterspitze auf die Breite der Unterfolie ausgerichtet ist.

Die Folienführung erfolgt derart, dass die Folienbahn wie erwähnt entgegen der Bewegungsrichtung des fertigen Folienhalbschlauchs unterhalb der unteren Formschulter geführt, zur Bildung der Unterfolie eine Längshälfte der Folienbahn an der senkrecht zur Bewegungsrichtung angeordneten ersten unteren Formkante der unteren Formschulter um 180° umgekehrt, zur Bildung der Oberfolie die andere Längshälfte der Folienbahn an der unter einem Winkel von 45° zur ersten unteren Formkante angeordneten zweiten unteren Formkante und an der parallel zu der zweiten unteren Formkante angeordneten zweiten oberen Formkante der oberen Formschulter um 180° umgelenkt und anschließend der quer zur Transportrichtung des Verpackungsguts über die obere Formschulter laufende Teil der anderen Längshälfte an der unter dem Winkel von 90° zu der zweiten oberen Formkante angeordneten ersten oberen Formkante unter einem Winkel von 45° als Oberfolie in die Bewegungsrichtung des Folienhalbschlauches umgelenkt wird.

Mittels dieser Schlauchformeinrichtung und der aufgezeigten Folienführung ist es somit möglich, insgesamt die Folienzuführung und Formung des Halbschlauches zu vereinfachen und kostengünstiger zu gestalten, wobei gleichzeitig die Produktzuführung aufgrund der senkrecht zur Transportrichtung des Verpackungsgutes angeordneten Übergabekante zwischen dem Zuführband und der Schlauchformeinrichtung bzw. dem Transportband der Maschine ebenfalls vereinfacht wird und gleichzeitig eine höhere Variabilität ermöglicht.

Weitere Merkmale der Erfindung ergeben sich aus der folgenden Beschreibung eines Ausführungsbeispiels in Verbindung mit den Ansprüchen und den Zeichnungen. Die einzelnen Merkmale können je für sich oder zu mehreren bei Ausführungsformungen der Erfindung verwirklicht sein.

Es stellen dar:
- Figur 1: die prinzipielle schematische Ausbildung und Anordnung der Schlauchformeinrichtung mit der oberen und unteren Formschulter mit dem Verlauf der Folien im Bereich der Formschultern;
- Figur 2: die schematische Darstellung und die Draufsicht auf die Anordnung der Schlauchformeinrichtung zwischen einem Zuführband und einem Transportband der Verpackungsmaschine;
- Figur 3: die schematische seitliche Darstellung der oberen und unteren Formschulter zueinander; und
- Figur 4: die Draufsicht auf die Faltkanten an einer Folienfläche.

Figur 1 zeigt eine Schlauchformeinrichtung 1 mit dem in Pfeilrichtung 2 auslaufenden Folienhalbschlauch 3 mit der Oberfolie 4 und der Unterfolie 5. Die untere Formschulter 6 und die obere Formschulter 7 sind parallel zueinander mit einem Mindestabstand in der Höhe des zu verpackenden Produktes zueinander angeordnet, wobei die obere Formschulter 7 um den Winkel α von 67,5° gegenüber der unteren Formschulter 6 in Pfeilrichtung 2 versetzt ist. Die untere Formschulter 6 weist eine erste untere Formkante 8 und eine um 45° dazu abgewinkelte zweite untere Formkante auf, die dadurch eine gemeinsame untere Formschulterspitze 20 bilden. Die Seitenkante 10 der unteren Formschulter 6 hat für die Folienführung keine Bedeutung und überragt beispielhaft den Folienhalbschlauch 3, so dass unterschiedliche Höhen mit einer Schlauchformeinrichtung erzeugt werden können. Die obere Formschulter 7, die ebenso wie die untere Formschulter 6 zumindest in den Folienführungsbereich flächig ausgebildet ist, weist eine erste obere Formkante 12 und eine zweite obere Formkante 13 auf. Die erste obere Formkante 12 und die zweite obere Formkante 13 stehen in einem Winkel von 90° zueinander und bilden dadurch die obere Formschulterspitze 21 mit einem dreieckigen Oberflächenbereich 23. Die zweite obere Formkante 13 verläuft parallel zu der zweiten unteren Formkante 9. In dem folienfreien Bereich zwischen den beiden Formschultern 6, 7 befindet sich in der Nähe der Formschulterspitzen 20, 21 ein Abstandshalter 14, der hier schematisch angedeutet ist.
Unterhalb der unteren Formschulter 6 befindet sich eine Vorratsrolle 15 mit der Folienbahn 18, die auf einer Achse 16 gelagert ist. Die Folienbahn 18 wird von der Vorratsrolle 15 abgewickelt und läuft um eine unterhalb der unteren Formschulter 6 angeordneten Umlenkrolle 17 entlang der Unterseite der unteren Formschulter 6 zu den unteren Formkanten 8, 9 der unteren Formschulter 6. An der unteren Formkante 8 wird die Unterfolie 5 des Folienhalbschlauches 3 durch Umlenkung um 180° gebildet. Der andere Teil der Folienbahn 18, der die Oberfolie 4 zusammen mit dem der Produkthöhe entsprechenden Bereich 11 des Folienhalbschlauches bildet, wird über die zweite untere Formkante 9 sowie die zweite obere Formkante 13, wie durch den Pfeil 22 angedeutet, auf die Oberseite der oberen Formschulter 7 umgelenkt und über den spitzen Bereich 19 senkrecht zur Bewegungsrichtung der unterhalb verlaufenden Unterfolie der oberen Formschulter 7 zu der ersten oberen Formkante 12 geführt und dort um 45° in Richtung des Pfeiles 2 umgelenkt.

Figur 2 zeigt die Schlauchformeinrichtung 1 zwischen einer Zuführwand 26 und einem Transportband 27 der nicht dargestellten Verpackungsmaschine in der der Folienhalbschlauch mit dem einliegenden Verpackungsgut weiterverarbeitet wird. Die Übergabekante 28 des Zuführbandes 26 ist senkrecht zur Transportrichtung 29 des Verpackungsgutes genauso, wie die erste untere Formkante 8 der unteren Formschulter 6, so dass sich die Übergabe des nicht dargestellten Verpackungsgutes in der gewünschten Art und Weise erfolgt.

Figur 3 zeigt die Stellung der oberen Formschulterspitze 21 zu der unteren Formschulterspitze und die Bewegung der oberen Formschulter 7 entlang einer Halte- und Führungseinrichtung 24. Auch die Halte- und Führungseinrichtung 24 ist um den Winkel α geneigt. Damit erfolgt eine Parallelverschiebung der oberen Formschulter 7 in Pfeilrichtung, wobei die Fixierung der oberen Formschulter 7 beispielsweise in üblicher Weise innerhalb eines Schlitzes 25 mittels nicht dargestellter und dem Fachmann geläufige Fixierungselemente, wie beispielsweise Klemmhebel, erfolgen kann.

Figur 4 schließlich zeigt die Draufsicht auf die Faltkanten einer Folie, wobei die einzelnen Faltkanten mit den Bezugsziffern der entsprechenden Kanten an der Schlauchformeinrichtung versehen sind. Die Folienbahn 18 ist nach der Umformung in die Unterfolie 5, Oberfolie 6 und den der Produkthöhe H entsprechenden Bereich 11 unterteilt. Während der Formung entsteht noch der Folienbereich 30 (Figur 1) über die zweite untere Formkante 9 und die zweite obere Formkante 13. Mit H ist die Produkthöhe und mit B die Folienbreite bezeichnet. Der Winkel α gibt das Maß für den Versatz der oberen Formschulter 7 gegenüber der unteren Formschulter 6 an.

Die obere Formschulterspitze 21 kann zur Führung der über die Spitze laufenden Folienbahn für bestimmte Verpackungsmaterialien zusätzlich nach unten geformt und/oder abgerundet sein.

## Patentansprüche

1. Schlauchformeinrichtung (1) für eine Horizontal-Verpackungsmaschine zur Längsfaltung einer endlosen Folienbahn (18) zu einem Folienhalbschlauch (3) mit einer oberen Formschulter (7) und einer unteren Formschulter (6), die obere und untere Formkanten (8, 9, 12, 13) aufweisen,
**dadurch gekennzeichnet, dass**
die untere Formschulter (6) eine erste untere Formkante (8) und eine an die erste untere Formkante (8) anschießende um 45° zu dieser abgewinkelte zweite untere Formkante (9) aufweist, die gemeinsam eine untere Formschulterspitze (20) bilden, und
die parallel zu der unteren Formschulter (6) angeordnete obere Formschulter (7) eine erste obere Formkante (12) und eine zweite obere Formkante (13), die unter einem Winkel von 90° zueinander angeordnet sind und eine obere Formschulterspitze (21) bilden, aufweist,
wobei die zweite obere Formkante (13) parallel zu der zweiten unteren Formkante (9) verläuft und die obere Formschulterspitze (21) gegenüber der unteren Formschulterspitze (20) um einen Winkel α zurückversetzt ist.

2. Schlauchformeinrichtung nach Anspruch 1, **dadurch gekennzeichnet, dass** der Winkel α 67,5° beträgt.

3. Schlauchformeinrichtung nach einem der vorangegangenen Ansprüche, **dadurch gekennzeichnet, dass** die obere Formschulter (7) bei einer Höhenverstellung mit der oberen Formschulterspitze (21) unter dem Winkel α parallel bewegbar ist.

4. Verfahren zur Formung eines Folienhalbschlauches (3) mit einer entlang einer Faltkante gebildeten Unterfolie (5) und einer Oberfolie (4) aus einer bewegten endlosen Folienbahn (18) mittels einer Schlauchformeinrichtung (1) mit einer oberen Formschulter (7) und einer unteren Formschulter (6) mit oberen und unteren Formkanten (7, 8, 12, 13), **dadurch gekennzeichnet, dass**
die Folienbahn (18) entgegen der Bewegungsrichtung (2) des fertigen (Folienhalbschlauches (3) unterhalb der unteren Formschulter (6) bewegt,
zur Bildung der Unterfolie (5) ein Teil der Folienbahn (18) an einer senkrecht zur Bewegungsrichtung angeordneten ersten unteren Formkante (8) der unteren Formschulter (6) um 180° umgelenkt,
zur Bildung der Oberfolie (4) der andere Teil der Folienbahn (18) an einer unter einem Winkel von 45° zur ersten unteren Formkante (8) angeordneten zweiten unteren Formkante (9) und an einer parallel zu der zweiten unteren Formkante (9) angeordneten zweiten oberen Formkante (13) der oberen Formschulter (7) um e180° umgelenkt und anschließend der über die obere Formschulter (7) laufende Teil des zweiten Längsteils an einer unter einem Winkel von 90° zu der zweiten oberen Formkante (13) angeordneten ersten oberen Formkante (12) unter einem Winkel von 45° als Oberfolie (4) in die Bewegungsrichtung (2) des Folienhalbschlauches (3) umgelenkt wird.

5. Verfahren nach Anspruch 4, **dadurch gekennzeichnet, dass** der Abstand der Formschultern (6, 7) zueinander in Abhängigkeit der Höhe des Verpackungsguts variiert wird.

6. Verfahren nach Anspruch 5 oder 6, **dadurch gekennzeichnet, dass** die Formschultern (6, 7) unter einem Winkel von 67,5°, vorzugsweise nur die obere Formschulter (7), parallel bewegt werden.
